# EUROPÄISCHE PATENTANMELDUNG

(11) **EP 3 985 634 A1**
(43) Veröffentlichungstag der Anmeldung: **20.04.2022**
(21) Anmeldenummer: 21202581.1
(22) Anmeldetag: 14.10.2021
(51) Int. Cl.: G08C 17/02

(54) **DRAHTLOSES FERNBEDIENUNGSSYSTEM**

(30) Priorität: 14.10.2020 DE 102020212976
(71) Anmelder: MAHA Maschinenbau Haldenwang GmbH & Co. KG, 87490 Haldenwang (DE)
(72) Erfinder: SPRINGER, Sara, 87490 Haldenwang (DE); THALHEIMER, Christian, 87452 Krugzell (DE); PRITSCHET, Christian, 87477 Sulzberg (DE); MILLER, Bernd, 87439 Kempten (DE); WAGNER, Oliver, 87490 Haldenwang (DE); HERB, Stefan, 87487 Wiggensbach (DE)
(74) Vertreter: MERH-IP Matias Erny Reichl Hoffmann Patentanwälte PartG mbB

(57) **Zusammenfassung**

Drahtloses Fernbedienungssystem zum Bedienen einer Maschine, insbesondere eines Bremsprüfstandes, mit einer Fernbedienung und einem zugeordneten Funkempfänger und einer Ladestation zum Aufladen eines Akkus von der Fernbedienung, wobei zwischen der Ladestation und der Fernbedienung eine Nahfeldkommunikation vorgesehen ist, wobei ein Pairing zwischen der Fernbedienung und dem Funkempfänger mittels der Nahfeldkommunikation erfolgt, und wobei die Fernbedienung nur im mit dem Funkempfänger gepairten Zustand eingerichtet ist, die Maschine zu bedienen.

Bremsprüfstand.

## Beschreibung

### Technisches Gebiet

Die Erfindung betrifft ein drahtloses Fernbedienungssystem nach dem Oberbegriff von Anspruch 1.

### Stand der Technik

Im Bereich der Kraftfahrzeugwerkstätten, bei der Herstellung von Kraftfahrzeugen und bei der technischen Überprüfung von Kraftfahrzeugen kommen verbreitet Prüfstandsysteme zum Einsatz. Insbesondere werden Bremsanlagen von Kraftfahrzeugen mittels Bremsprüfständen geprüft.

Beim Einsatz von Bremsprüfstände gelten strenge Sicherheitsvorschriften. Verbreitet bestehen Bremsprüfstandsysteme daher aus einem Bremsprüfstand und einer durch Kabel damit verbundenen Fernsteuerung zur Bedienung des Bremsprüfstandes. Die sichere Zuordnung von Prüfstand und Fernsteuerung ist dabei durch das Verbindungskabel gewährleistet. Allerdings wird die Flexibilität hinsichtlich der Bedienung durch die Länge des Verbindungskabels eingeschränkt und es ist immer eine Fernbedienung mit einem Prüfstand verbunden.

### Darstellung der Erfindung

Es daher Aufgabe der Erfindung, ein Fernbedienungssystem bereitzustellen, das flexibel im Einsatz und sicher ist.

Diese Aufgabe wird erfindungsgemäß durch ein drahtloses Fernbedienungssystem und ein Bremsprüfstandsystem nach einem der unabhängigen Ansprüche gelöst. Besonders bevorzugte Ausführungsformen der Erfindung sind in den abhängigen Ansprüchen angegeben.

Das erfindungsgemäße drahtlose Fernbedienungssystem zum Bedienen einer Maschine, insbesondere eines Bremsprüfstandes, weist eine Fernbedienung, einen der Fernbedienung zugeordneten Funkempfänger und eine Ladestation zum Aufladen eines Akkus von der Fernbedienung auf. Zwischen der Ladestation und der Fernbedienung ist eine Nahfeldkommunikation vorgesehen. Ein Pairing zwischen der Fernbedienung und dem Funkempfänger erfolgt mittels der Nahfeldkommunikation. Die Fernbedienung ist nur im mit dem Funkempfänger gepairten Zustand eingerichtet, die Maschine zu bedienen. Anstatt einer Nahfeldkommunikation zwischen der Ladestation und der Fernbedienung kann auch eine (gesonderte) Pairinggegenstelle vorgesehen sein, so dass die Nahfeldkommunikation zwischen der Fernbedienung und der Pairinggegenstelle vorgesehen sein kann. Die Ladestation kann in diesem Fall entfallen oder eine einfache Ladestation sein, die keine Nahfeldkommunikation aufweist. Auch ist es möglich, dass die Ladestation für eine Nahfeldkommunikation mit der Fernbedienung vorgesehen ist und zusätzlich eine Pairinggegenstelle vorgesehen ist. Die Pairinggegenstelle ist bevorzugt derart konfiguriert, dass sie eine Nahfeldkommunikation mit der Fernbedienung vornehmen kann und besonders bevorzugt ist diese derart konfiguriert, dass sie ein aktives oder passives NFC-Modul enthält oder ist. Ein Vorteil der alternativen Ausgestaltung mittels einer Pairinggegenstelle ist, dass die Pairinggegenstelle ortsunabhängig von der Ladestation angeordnet sein kann und somit bei entsprechenden baulichen oder sonstigen Randbedingungen maximale Flexibilität bei der räumlichen Anordnung ermöglicht wird. Beispielsweise kann die Pairinggegenstelle auch an einer Steuervorrichtung einer Hebebühne vorgesehen sein, an einem Eintrittsbereich für eine bestimmte zu steuernde Maschine oder dgl.

Die Fernbedienung des drahtlosen Fernbedienungssystems dient insbesondere zum Ansteuern von Maschinen mit erhöhter Sicherheitsanforderung, wie z.B. Bremsprüfständen. Bei der Ansteuerung eines Bremsprüfstandes ist es enorm wichtig, dass Klarheit über den Verbindungsstatus zwischen Fernbedienung und einer Steuerung des zu steuernden Bremsprüfstandes besteht, um Fehlbedienungen zu vermeiden. Die Ladestation der Fernbedienung bzw. die Pairinggegenstelle ist bevorzugt in der Nähe oder an dem Bremsprüfstand angeordnet. Um eine besonders sichere Kommunikation zwischen der Fernbedienung und dem Bremsprüfstand zu erreichen, wird die Fernbedienung mit dem Funkempfänger, der an die Steuerung des Bremsprüfstandes angebunden ist, mittels der Ladestation bzw. der Pairinggegenstelle über Nahfeldkommunikation (NFC) gepairt. Die Nahfeldkommunikation ist ein auf der RFID-Technik basierender internationaler Übertragungsstandard zum kontaktlosen Austausch von Daten per elektromagnetischer Induktion mittels loser gekoppelter Spulen über kurze Strecken von wenigen Zentimetern. Dabei sind in der Fernbedienung und der Ladestation bzw. der Pairinggegenstellejeweils Spulen angeordnet oder in einem von beiden ist beispielsweise ein RFID-Chip angeordnet der vom anderen von beiden dann ausgelesen, bzw. erkannt, werden kann. Zum Pairing muss die Fernbedienung demnach in die Nähe der Ladestation bzw. der Pairinggegenstelle gebracht werden und beispielsweise ein Pairing-Knopf an der Fernbedienung gedrückt werden. Nach dem Pairing kann die Fernbedienung den Bremsprüfstand steuern. Durch diese Zuordnung wird es möglich, dass mit einer Fernbedienung mehrere Bremsprüfstände mit zugeordneten Ladestationen bzw. Pairinggegenstelleangesteuert werden, indem die Fernbedienung unter Nutzung der Nahfeldkommunikation einer Ladestation bzw. der Pairinggegenstellemit dem Funkempfänger, der einem Bremsprüfstand zugeordnet ist, gepairt wird. Dadurch können mehrere Maschinen, insbesondere Bremsprüfstände mit einer Fernbedienung gesteuert werden. Eine Fehlbedienung eines Bremsprüfstandes, den der Bediener gar nicht ansteuern will, wird durch das Pairing von Fernbedienung und Funkempfänger verhindert.

Nachfolgend werden Aspekte und Beispiele erläutert, bei denen die Nahfeldkommunikation zwischen Ladestation und Fernbedienung stattfindet. Dabei ist jedoch beachtlich, dass diese Beispiele jeweils auch entsprechend angepasst werden können und stattdessen oder zusätzlich eine oben beschriebene Pairinggegenstelle vorgesehen sein kann.

Gemäß einer Ausführungsform sind Fernbedienung und Ladestation eingerichtet, dass das Pairing nur stattfinden kann, wenn die Fernbedienung einer an der Ladestation vorgesehenen Mulde zur Aufnahme der Fernbedienung entnommen ist und für eine vorbestimmte Zeit mit einem an der Fernbedienung vorgesehenen Pairing-Symbol an ein Pairing-Symbol gehalten wird, das an der Ladestation vorgesehen ist. Es können beispielsweise Kontakte an der Ladestation und entsprechende an der Fernbedienung angeordnet sein, die in Kontakt sind, wenn sich die Fernbedienung in der Mulde befindet. Ist der Kontakt nicht mehr gegeben, kann dadurch die Steuerung feststellen, dass die Fernbedienung aus der Mulde entnommen ist. Ebenso kann es vorgesehen sein, dass für das Pairing das an der Fernbedienung vorgesehenen Pairing-Symbol für eine vorbestimmte Zeit, z.B. 0,1 bis 3 Sekunden, in einen Mindestabstand, von z.B. wenigen Millimetern, an ein Pairing-Symbol gehalten wird, das an der Ladestation vorgesehen ist. Der Abstand wird beispielsweise induktiv bestimmt. Genauso ist es vorstellbar, dass die Pairing-Symbole entfallen und lediglich der Abstand und die erforderliche Zeit der Nähe zwischen Fernbedienung und Ladestation ausreichen, um das Pairing durchführen zu können. Die Gestaltung mit den Pairing-Symbolen bietet eine besondere Genauigkeit für die Ausrichtung beider Geräte zueinander.

Gemäß einer Ausführungsform sind Fernbedienung und Ladestation eingerichtet, dass das Pairing nur stattfinden kann, wenn beide einen Abstand zueinander geringer als 0,2 Meter, bevorzugt geringer als 0,1 Meter haben, oder die Fernbedienung in einer Mulde in der Ladestation angeordnet ist. Durch die Begrenzung des Abstandes zwischen Fernbedienung und Ladestation in dem ein Pairing möglich ist, wird die Sicherheit weiter erhöht. Ist ein Pairing nur möglich, wenn die Fernbedienung in einer Mulde zu ihrer Aufbewahrung, die an der Ladestation vorgesehen ist, angeordnet ist, wird die höchste Zuordnungssicherheit erreicht.

Gemäß einer weiteren Ausführungsform weist die Nahfeldkommunikation einen Transponder und ein zugeordnetes Lesegerät zum Auslesen des Transponders auf, wobei eines von Transponder und Lesegerät an der Ladestation und das zugeordnete andere von Transponder und Lesegerät an der Fernsteuerung angeordnet ist. Der Transponder basiert beispielsweise auf dem oben bereits genannten RFID-Chip. Solche RFID-Chips sind in geringen Abmessungen erhältlich, was Vorteilhaft hinsichtlich des Bauraums ist.

Gemäß einer Ausführungsform weist die Fernbedienung ein Lichtelement, bevorzugt einen Not-Aus-Schalter, auf, das leuchtet, wenn die Fernbedienung mit der Ladestation gepairt ist. Diese Ausgestaltung bietet dem Bediener den Vorteil, dass er bereits optisch an der Fernbedienung erkennen kann, dass sich diese im gepairten Zustand befindet und er durch Drücken von Tasten Aktionen am Bremsprüfstand auslösen kann. Eine versehentliche Bedienung wird dadurch unwahrscheinlicher gemacht. Die Integration des Lichts in den Not-Aus-Schalter bietet den Vorteil, das in einem Bauelement beide Funktionen, nämlich "Pairing-Anzeige" und "Not-Aus-Funktion" integriert sind und damit Platz gespart werden kann.

Gemäß einer weiteren Ausführungsform weist die Fernbedienung einen Sender aus der Gruppe: Funksender, Infrarotsender, Ultraschallsender, auf. Funksender bieten dabei eine besonders gute Reichweite. Mit Infrarotsendern kann eine Bedienung auf Sichtkontakt mit dem Empfänger begrenzt werden.

Gemäß einer Ausführungsform ist die Ladestation eingerichtet, das Pairing zwischen Fernbedienung und Funkempfänger aufzuheben, wenn sie stromlos ist oder ein Steuerbefehl dafür an der Ladestation eingegeben wird, bevorzugt wenn eine extra hierfür an der Ladestation vorgesehene Taste gedrückt wird. Gemäß einer Ausführungsform ist die Fernbedienung eingerichtet, das Pairing zwischen Fernbedienung und Funkempfänger aufzuheben, wenn sie stromlos ist oder ein Steuerbefehl dafür an der Fernbedienung eingegeben wird, insbesondere wenn eine extra hierfür an der Fernbedienung vorgesehene Taste gedrückt wird. Für die Bedienung des Bremsprüfstandes mittels des Fernbedienungssystems ist es vorteilhaft, wenn der Pairing-Zustand in Situationen aufgehoben wird, wenn eine sichere Bedienung unwahrscheinlich wird. Dies ist beispielsweise bei einem Stromausfall am Funkempfänger oder an der Ladestation der Fall oder wenn an der Fernbedienung keine ausreichende Energie mehr zur Verfügung steht. In diesen Fällen ist es sinnvoll, dass das Pairing automatisch durch die Ladestation oder die Fernbedienung beendet wird. Ebenso können Kommandos zum Beenden des Pairing durch den Bediener, beispielsweise über speziell dafür vorgesehene Tasten an der Fernbedienung oder Ladestation, eingegeben werden.

Gemäß einer weiteren Ausführungsform ist die Ladestation eingerichtet, Energie induktiv zu der Fernsteuerung zu übertragen, um den Akku in der Fernbedienung zu laden. Mit dieser Technik kann der Akku in der Fernsteuerung technisch unanfällig, auch bei staubigen Umgebungsbedingungen, geladen werden.

Gemäß einer Ausführungsform weist die Ladestation eine Schnittstelle, insbesondere eine serielle Schnittstelle, zum Anschließen an den Bremsprüfstand auf. Dadurch wird eine direkte Anbindung des Fernbedienungssystems an die Steuerung des Bremsprüfstandes erzielt.

Gemäß einer weiteren Ausführungsform ist die Fernbedienung eingerichtet, immer nur mit maximal einem Funkempfänger gepairt zu sein. Gemäß einer Ausführungsform ist die Fernbedienung eingerichtet, mit jeweils einem Funkempfänger gepairt zu sein und muss anschließend entpairt werden, um nachfolgend mit einem weiteren Funkempfänger eines Bremsprüfstandes gepairt zu werden. Durch diese Ausgestaltungen wird die Wahrscheinlichkeit einer versehentlichen Bedienung eines Bremsprüfstandes minimiert. Es ist wichtig, dass immer Klarheit über den Zustand besteht, welche Maschine oder welcher Bremsprüfstand gerade von der Fernbedienung ansteuerbar ist. Durch die obigen Maßnahmen wird diese Klarheit verstärkt erzielt.

Ein erfindungsgemäßes Bremsprüfstandsystem umfasst mehrere Bremsprüfstände und ein erfindungsgemäßes drahtloses Fernbedienungssystem zur Steuerung von mehreren der Bremsenprüfstände, wobei an den Bremsprüfständen jeweils eine Ladestation vorgesehen ist und die Fernbedienung eingerichtet ist, zeitgleich immer nur einen der Bremsprüfstände ansteuern zu können. Durch das Pairing mittels Nahfeldkommunikation wird sichergestellt, dass jeweils nur ein Bremsprüfstand gleichzeitig mittels der Fernbedienung steuerbar ist. Fehlbedienungen werden dadurch minimiert und die Sicherheit erhöht. Gleichzeitig wird durch die Möglichkeit der drahtlosen Bedienung und die Möglichkeit der Nutzung einer Fernbedienung für die Bedienung mehrerer Bremsprüfstände die Flexibilität erhöht.

### Figurenliste

Fig. 1 zeigt eine schematische perspektivische Vorderansicht einer Ausführungsform des erfindungsgemäßen Fernbedienungssystems;
Fig. 2 zeigt eine schematische perspektivische Rückansicht der Fernbedienung des erfindungsgemäßen Fernbedienungssystems gemäß der Ausführungsform von Fig. 1;
Fig. 3 zeigt eine seitliche Schnittdarstellung mit einer Detailvergrößerung der Fernbedienung des erfindungsgemäßen Fernbedienungssystems gemäß der Ausführungsform von Fig. 1;
Fig. 4 zeigt eine Detailansicht der Fernbedienung des erfindungsgemäßen Fernbedienungssystems gemäß der Ausführungsform von Fig. 1;
Fig. 5 zeigt eine schematische Explosionsdarstellung der Fernbedienung des erfindungsgemäßen Fernbedienungssystems gemäß der Ausführungsform von Fig. 1;
Fig. 6 zeigt eine schematische Darstellung der Fernbedienung des erfindungsgemäßen Fernbedienungssystems gemäß der Ausführungsform von Fig. 1 im geöffneten Zustand;
Fig. 7 zeigt die Ladestation des Fernbedienungssystems gemäß der Ausführungsform von Fig. 1 in einer schematischen Explosionsdarstellung;
Fig. 8 zeigt die Ladestation 6 des Fernbedienungssystems 2 gemäß der Ausführungsform von Fig. 1 in einer schematischen perspektivischen Vorderansicht;
Fig. 9 zeigt die Ladestation des Fernbedienungssystems gemäß der Ausführungsform von Fig. 1 in einer schematischen perspektivischen Rückansicht; und
Fig. 10 zeigt eine schematische Darstellung der Vernetzung von Fernbedienung, Funkempfänger und Ladestation des erfindungsgemäßen Fernbedienungssystems gemäß der Ausführungsform von Fig. 1 angeschlossen an eine Steuerung eines Bremsprüfstandes.

Bevorzugte Ausführungsformen der Erfindung werden nachfolgend ausführlich unter Bezugnahme auf die begleitenden Zeichnungen beschrieben. In den Figuren werden für gleiche oder entsprechende Komponenten die gleichen Bezugszeichen verwendet, sofern nicht anders angegeben.

Fig. 1 zeigt eine schematische perspektivische Vorderansicht einer Ausführungsform des erfindungsgemäßen Fernbedienungssystems 2. Das Fernbedienungssystem 2 gemäß diesem Ausführungsbeispiel besteht aus einer Fernbedienung 4 und einer Ladestation 6. Die Fernbedienung 4 ist hier auf der Ladestation 6, teilweise in einer darin ausgebildeten Mulde 7 angeordnet. Diese Anordnung dient der Aufbewahrung der Fernbedienung 4 und dem Laden eines Akkus der Energieversorgung der Fernbedienung 4 mittels der Ladestation 6. Bei diesem Ausführungsbeispiel erfolgt das Lade induktiv. Ferner kann in dieser Anordnung auch das Pairing von Fernbedienung 4 und Funkempfänger 5 (in Fig. 10 gezeigt) mittels Nahfeldkommunikation zwischen Fernbedienung 4 und Ladestation 6 besonders gut durchgeführt werden, da sie sich in einem besonders geringen Abstand zueinander befinden. Der Aufbau von Fernbedienung 4 und Ladestation 6 wird im Folgenden weiter im Detail dargestellt. Fernbedienung 4 und Ladestation 6 gemäß diesem Ausführungsbeispiel weisen einheitliche Oberflächen nach VDI 30 an allen sichtbaren Flächen und eine gleiche Farbgebung auf.

Fig. 2 zeigt eine schematische perspektivische Rückansicht der Fernbedienung 4 des erfindungsgemäßen Fernbedienungssystems 2 gemäß der Ausführungsform von Fig. 1. Im unteren Teil der Fernbedienung 4 ist gemäß diesem Ausführungsbeispiel eine längliche Ausklinkung 8 vorgesehen, die hier mit einer Ellipse zur besseren Sichtbarkeit markiert ist. Die Ausklinkung 8 dient zur Arretierung der Fernbedienung 4 in der Ladestation 6. Oberhalb von der Ausklinkung 8 ist bei diesem Ausführungsbeispiel ein Pairing-Symbol 10 im Gehäuse der Fernbedienung integriert, dass hier ebenfalls mit einer Ellipse umrandet markiert ist. Das Pairing-Symbol 10 ist bei diesem Ausführungsbeispiel transparent ausgeführt und kann durch dahinterliegende LED leuchten, wenn das Pairing zwischen Ladestation 6 und Funkempfänger 5 aktiviert ist. Dadurch kann der Pairing-Zustand durch einen Bediener besonders leicht erkannt werden.

Fig. 3 zeigt eine seitliche Schnittdarstellung mit einer Detailvergrößerung der Fernbedienung 4 des erfindungsgemäßen Fernbedienungssystems 2 gemäß der Ausführungsform von Fig. 1. Die Detailvergrößerung ist mit einem Kreis umrandet links im Bild dargestellt, ein schwarzer Pfeil deutet vom Kreis auf die Stelle der Vergrößerung. In der Vergrößerung sieht man links das Gehäuseoberteil 12 der Fernbedienung 4 und rechts daneben das Gehäuseunterteil 14 der Fernbedienung 4 im Schnitt dargestellt. Gehäuseoberteil 12 und Gehäuseunterteil 14 sind über eine Labyrinthdichtung 16 miteinander verbunden. In der Labyrinthdichtung 16 ragt bei diesem Ausführungsbeispiel das Gehäuseoberteil 12 in einen Spalt im Gehäuseunterteil 14 hinein. Dadurch sind Gehäuseoberteil 12 und Gehäuseunterteil 14 besonders gut gegeneinander abgedichtet und ein Eindringen von Staub wird verhindert. Durch die Labyrinthdichtung 16 kann eine zusätzliche Dichtung eingespart werden.

Fig. 4 zeigt eine Detailansicht der Fernbedienung 4 des erfindungsgemäßen Fernbedienungssystems 2 gemäß der Ausführungsform von Fig. 1. In dieser Darstellung liegt das Gehäuseoberteil 12 oben und das Gehäuseunterteil 14 unten. Gehäuseoberteil 12 und Gehäuseunterteil 14 sind bei diesem Ausführungsbeispiel miteinander verschraubt. Dazu sind im Gehäuseunterteil 14 erste Löcher 18 vorgesehen, durch die Schrauben 20 mit ihrem Gewinde hindurchragen und in zweite Löcher 22 im Gehäuseoberteil 12 hineinragen können. Bei diesem Ausführungsbeispiel kommen selbstschneidende Schrauben 20 zum Einsatz, die sich ihr Gewinde beim Einschrauben in das Gehäuseoberteil 12 beim Einschrauben schneiden. Dadurch kann ein separater Fertigungsschritt einer Gewindefertigung an zweiten Löchern 22 im Gehäuseoberteil 12 entfallen. An den ersten Löchern 18 sind Senkungen 24 zur Aufnahme und Auflage der Köpfe der Schrauben 20 vorgesehen. Dadurch können die Schrauben so im Gehäuseunterteil 14 angeordnet werden, dass sie nicht aus dem Gehäuseunterteil 14 herausragen.

Fig. 5 zeigt eine schematische Explosionsdarstellung der Fernbedienung 4 des erfindungsgemäßen Fernbedienungssystems 2 gemäß der Ausführungsform von Fig. 1. Das Gehäuseoberteil 12 ist in dieser Darstellung rechts im Bild, das Gehäuseunterteil 14 links davon dargestellt. Auf dem Gehäuseoberteil 12 ist eine Tastatur 26 angeordnet, die gemäß diesem Ausführungsbeispiel als Folientastatur und austauschbar ausgeführt ist. Die Tastatur 26 weist beispielsweise eine Taste mit Erhebung auf, so dass sie taktil durch den Bediener erkennbar ist, was die Bedienung erleichtert. Wie schon im Hinblick auf Fig. 4 kurz beschrieben, sind Gehäuseoberteil 12 und Gehäuseunterteil 14 mittels Schrauben 20 miteinander verbunden. Bei diesem Ausführungsbeispiel sind am Gehäuseoberteil 12 Dome 28 vorgesehen, in die die Schrauben 20 eingeschraubt werden. Die Dome 28 bilden bei diesem Ausführungsbeispiel auch eine Auflage für eine von Gehäuseoberteil 12 und Gehäuseunterteil 14 eingefasst Platine 30, die elektronische Bauelemente der Fernbedienung 4 trägt. Ein Akku 32 der Fernbedienung 4 ist zwischen dem Gehäuseoberteil 12 und dem Gehäuseunterteil 14 angeordnet. Bei diesem Ausführungsbeispiel sind mehrere Dome 28 so vorgesehen, dass sie den Akku 32 seitlich einfassen und abstützen. Dadurch sind die Funktionen von einem Befestigen von dem Gehäuseoberteil 12 an dem Gehäuseunterteil 14 und dem Abstützen des Akkus 32 teilweise beide durch die Dome 28 realisiert. Am Gehäuseunterteil ist ferner ein Clip 34 angebracht, der zum Einclipsen der Fernbedienung an der Kleidung, beispielsweise einem Gürtel, oder auch an einem anderen geeigneten Gegenstand, wie einer Leine, dienen kann. Statt dem Clip 34 kann auch ein Magnet oder eine andere Art von Verliersicherung vorgesehen werden, um die Fernbedienung 4 an einem geeigneten Gegenpart zu befestigen. Ein Magnet bietet die Möglichkeit einer einfachen Befestigung und Aufbewahrung der Fernbedienung 4 an einem metallischen Gegenstand, beispielsweise an einem Prüfstand. Im Bild ist oben rechts ein Not-Aus-Schalter 36 dargestellt. Der Not-Aus-Schalter 36 ist bei diesem Ausführungsbeispiel im Gehäuseoberteil 12 der Fernbedienung 4 vorgesehen. Auch ein Anschlusskabel 38 der Tastatur 26 und der Akku 32 sind gemäß diesem Ausführungsbeispiel am Gehäuseoberteil 12 angeordnet. Dadurch ergibt sich eine kurze Distanz zwischen Not-Aus-Schalter 36, Tastatur 26 und Akku 32, was deren Verkabelung besonders einfach macht.

Fig. 6 zeigt eine schematische Darstellung der Fernbedienung 4 des erfindungsgemäßen Fernbedienungssystems 2 gemäß der Ausführungsform von Fig. 1 im geöffneten Zustand. Die erkennbaren Komponenten wurden bereits mit Bezug auf Fig. 5 beschrieben. Bei dieser Darstellung ist links im Bild das Gehäuseoberteil 12 und rechts im Bild das Gehäuseunterteil 14 dargestellt. Am Gehäuseoberteil 12 sind der Not-Aus-Schalter 36, das Anschlusskabel 38 der Tastatur 26 und der Akku 32 angeordnet. Am Gehäuseunterteil 14 ist die Platine 30 angeordnet. Das Anschlusskabel 38 der Tastatur und Kabel (nicht dargestellt) des Akkus 32 werden an die Platine 30 angeschlossen.

Fig. 7 zeigt die Ladestation 6 des Fernbedienungssystems 2 gemäß der Ausführungsform von Fig. 1 in einer schematischen Explosionsdarstellung. Die Ladestation 6 weist ein im Bild oben dargestelltes Ladestationoberteil 40 und ein darunter dargestelltes Ladestationunterteil 42 auf. Beide sind entsprechend der Fernbedienung 4 mittels einer Labyrinthdichtung gegeneinander abgedichtet, um ein Eindringen von Staub und Feuchtigkeit zu verhindern. Wie bei der Fernbedienung sind bei der Ladestation 6 gemäß diesem Ausführungsbeispiel selbstschneidene Schrauben 44 vorgesehen, um das Ladestationoberteil 40 und das Ladestationunterteil 42 miteinander zu verschrauben. Die Schrauben 44 werden von unten durch das Ladestationunterteil 42 verlaufend im Ladestationoberteil 40 in dortigen Domen (nicht dargestellt) festgeschraubt. Eine Ladestation-Pairinganzeige 46 ist an der Ladestation 6 vorgesehen. Bei diesem Ausführungsbeispiel ist die Ladestation-Pairinganzeige durch LED hinterleuchtet und leuchtet, wenn ein Pairing zwischen der Fernbedienung 4 und dem Funkempfänger 5 aktiv ist. So kann der Pairing-Zustand zwischen Fernbedienung 4 und dem Funkempfänger 5 vom Bediener gut erkannt werden. Ebenso kann auch nur an einem von Fernbedienung 4 und Ladestation 6 eine Anzeige für das Pairing vorgesehen sein oder diese ganz entfallen, wenn das Fernbedienungssystem 2 keine Pairingfunktion zwischen der Fernbedienung 4 und dem Funkempfänger 5 aufweisend vorgesehen ist. Im letztgenannten Fall können auch die weiteren die NFC-Komponenten, wie die NFC-Antenne 50 an der Ladestation 6 und der NFC-Sender an der Fernbedienung 4, entfallen. Zwischen Ladestationoberteil 40 und Ladestationunterteil 42 ist eine Hauptplatine 48, die elektronische Bauelemente trägt, der Ladestation 6 angeordnet. Separat von der Hauptplatine 48 ist an der Ladestation 6 eine NFC-Antenne 50 vorgesehen. Über eine Steckverbindung, bei diesem Ausführungsbeispiel einen Hohlstecker 52, ist die NFC-Antenne 50 mit der Hauptplatine 48 verbunden. Gemäß diesem Ausführungsbeispiel sind an dem Ladestationunterteil 42 Füße 54 vorgesehen, die die Schrauben 44 verdecken. Hier sind die Füße 54 als selbstklebende Gummifüße ausgeführt. Die oben beschriebenen Komponenten der Ladestation 6, die der Nahfeldkommunikation dienen bzw. die NFC-Funktion bereitstellen, können, wie oben besagt, auch nicht in der Ladestation 6 vorgesehen sein und stattdessen in einer nicht gezeigten Pairinggegenstelle verbaut sein. Eine solche Pairinggegenstelle kann ein (aktives oder passive) NFC-Modul oder eine andere bauliche Vorrichtung sein, die flexibel und örtlich unabhängig von der Ladestation angeordnet sein kann. Beispielsweise kann die Pairinggegenstelle auch in einer Steuereinheit einer Hebebühne untergebracht/verbaut sein, in einer entsprechenden Box an einer Wand einer Werkstatt oder dgl. Die optionale räumliche Trennung der NFC-Funktionalität und der Ladestation 6 ermöglichen bei Bedarf eine erhöhte räumliche Flexibilität.

Fig. 8 zeigt die Ladestation 6 des Fernbedienungssystems 2 gemäß der Ausführungsform von Fig. 1 in einer schematischen perspektivischen Vorderansicht. Eine Nase 56 ist an dem Ladestationoberteil 40 in der Mulde zur Aufnahme der Fernbedienung 4 ausgebildet, um als Gegenstück zur Ausklinkung 8 an der Fernbedienung zu wirken. Ausklinkung 8 und Nase 56 richten die Fernbedienung 4 aus und bewirken, dass diese immer gleich ausgerichtet in der Ladestation 6 steht.

Fig. 9 zeigt die Ladestation 6 des Fernbedienungssystems 2 gemäß der Ausführungsform von Fig. 1 in einer schematischen perspektivischen Rückansicht. An der Rückseite des Ladestationoberteils 40 sind gemäß dieser Ausführungsform zwei Haltelöcher 58 ausgebildet, in die Halteelemente, beispielsweise Schrauben, zum Aufhängen der Ladestation 6 eingreifen können. Damit ist die Ladestation 6 gemäß diesem Ausführungsbeispiel sowohl für eine Wandmontage als auch zum Aufstellen geeignet.

Fig. 10 zeigt eine schematische Darstellung der Vernetzung von Fernbedienung 4, Funkempfänger 5 und Ladestation 6 des erfindungsgemäßen Fernbedienungssystems 2 gemäß der Ausführungsform von Fig. 1 angeschlossen an eine Steuerung 60 eines Bremsprüfstandes. Die Fernbedienung 4 kommuniziert über eine Funkstrecke mit dem Funkempfänger 5. Der Funkempfänger 5 ist bei diesem Ausführungsbeispiel über ein Bussystem, hier einen CAN-BUS, steuerungstechnisch an die Steuerung eines durch die Fernbedienung 4 zu steuernden Bremsprüfstandes angeschlossen. Zwischen Funkempfänger 5 und der Steuerung 60 können auch andere steuerungstechnische Vernetzungen vorgesehen sein. Die Ladestation 6 ist bei diesem Ausführungsbeispiel über eine serielle Schnittstelle an den Funkempfänger 5 angeschlossen. Damit kann die Ladestation 6 den Zustand des erfolgten Pairings mittels Nahfeldkommunikation zwischen Fernbedienung 4 und Funkempfänger 5 an den Funkempfänger 5 übermitteln. Wie bereits oben erläutert, kann eine optionale Abwandlung (nicht dargestellt) zu der Anordnung in Figur 10 umfassen, dass die NFC-Funktion und die Ladestation 6 nicht miteinander baulich oder räumlich gekoppelt bzw. verbunden sind. So kann beispielsweise stattdessen die Ladestation lediglich die Funktion zum Aufladen der Fernbedienung aufweisen und die NFC-Funktion in einer zur Ladestation 6 separaten Pairinggegenstelle angeordnet sein.

### Bezugszeichenliste

- 2: Fernbedienungssystem
- 4: Fernbedienung
- 5: Funkempfänger
- 6: Ladestation
- 7: Mulde
- 8: Ausklinkung
- 10: Pairing Symbol
- 12: Gehäuseoberteil
- 14: Gehäuseunterteil
- 16: Labyrinthdichtung
- 18: erstes Loch
- 20: Schraube
- 22: zweites Loch
- 24: Senkung
- 26: Tastatur
- 28: Dom
- 30: Platine
- 32: Akku
- 34: Clip
- 36: Not-Aus-Schalter
- 38: Anschlusskabel
- 40: Ladestationoberteil
- 42: Ladestationunterteil
- 44: Schraube
- 46: Ladestation-Pairinganzeige
- 48: Hauptplatine
- 50: NFC-Antenne
- 52: Hohlstecker
- 54: Fuß
- 56: Nase
- 58: Halteloch
- 60: Steuerung Bremsprüfstand

## Patentansprüche

1. Drahtloses Fernbedienungssystem (2) zum Bedienen einer Maschine, insbesondere eines Bremsprüfstandes,
mit einer Fernbedienung (4) und einem zugeordneten Funkempfänger (5) und einer Ladestation (6) zum Aufladen eines Akkus (32) von der Fernbedienung (4),
**dadurch gekennzeichnet, dass** zwischen der Ladestation (6) oder einer Pairinggegenstelle und der Fernbedienung (4) eine Nahfeldkommunikation vorgesehen ist,
wobei ein Pairing zwischen der Fernbedienung (4) und dem Funkempfänger (5) mittels der Nahfeldkommunikation erfolgt, und
wobei die Fernbedienung (4) nur im mit dem Funkempfänger (5) gepairten Zustand eingerichtet ist, die Maschine zu bedienen.

2. Drahtloses Fernbedienungssystem (2) nach Anspruch 1,
**dadurch gekennzeichnet, dass** Fernbedienung (4) und Ladestation (6) oder Pairinggegenstelle eingerichtet sind, dass das Pairing nur stattfinden kann, wenn beide einen Abstand zueinander geringer als 0,2 Meter, insbesondere geringer als 0,1 Meter haben, oder die Fernbedienung (4) in einer Mulde (7) in der Ladestation (6) angeordnet ist.

3. Drahtloses Fernbedienungssystem (2) nach Anspruch 1,
**dadurch gekennzeichnet, dass** Fernbedienung (4) und Ladestation (6) eingerichtet sind, dass das Pairing nur stattfinden kann, wenn die Fernbedienung (4) einer an der Ladestation (6) vorgesehenen Mulde (7) zur Aufnahme der Fernbedienung (4) entnommen ist und für eine vorbestimmte Zeit mit einem an der Fernbedienung vorgesehenen Pairing-Symbol an ein Pairing-Symbol gehalten wird, das an der Ladestation vorgesehen ist.

4. Drahtloses Fernbedienungssystem (2) nach einem der vorhergehenden Ansprüche,
**dadurch gekennzeichnet, dass** die Nahfeldkommunikation einen Transponder und ein zugeordnetes Lesegerät zum Auslesen des Transponders aufweist, wobei eines von Transponder und Lesegerät an der Ladestation (6) oder der Pairinggegenstelle und das zugeordnete andere von Transponder und Lesegerät an der Fernsteuerung (4) angeordnet ist.

5. Drahtloses Fernbedienungssystem (2) nach einem der vorhergehenden Ansprüche,
**dadurch gekennzeichnet, dass** die Fernbedienung (4) ein Lichtelement, insbesondere einen Not-Aus-Schalter (36), aufweist, das leuchtet, wenn die Fernbedienung (4) mit dem Funkempfänger (5) gepairt ist.

6. Drahtloses Fernbedienungssystem (2) nach einem der vorhergehenden Ansprüche,
**dadurch gekennzeichnet, dass** die Fernbedienung (4) einen Sender aus der Gruppe: Funksender, Infrarotsender, Ultraschallsender, aufweist.

7. Drahtloses Fernbedienungssystem (2) nach einem der vorhergehenden Ansprüche,
**dadurch gekennzeichnet, dass** die Ladestation (6) oder die Pairinggegenstelle eingerichtet ist, das Pairing zwischen Fernbedienung (4) und Funkempfänger (5) aufzuheben, wenn sie stromlos ist oder ein Steuerbefehl dafür an der Ladestation (6) oder der der Pairinggegenstelle eingegeben wird, insbesondere wenn eine extra hierfür an der Ladestation (6) oder der der Pairinggegenstelle vorgesehene Taste gedrückt wird.

8. Drahtloses Fernbedienungssystem (2) nach einem der vorhergehenden Ansprüche,
**dadurch gekennzeichnet, dass** die Fernbedienung (4) eingerichtet ist, das Pairing zwischen Fernbedienung (4) und Funkempfänger (5) aufzuheben, wenn sie stromlos ist oder ein Steuerbefehl dafür an der Fernbedienung (4) eingegeben wird, insbesondere wenn eine extra hierfür an der Fernbedienung (4) vorgesehene Taste gedrückt wird.

9. Drahtloses Fernbedienungssystem (2) nach einem der vorhergehenden Ansprüche,
**dadurch gekennzeichnet, dass** die Ladestation (6) eingerichtet ist, Energie induktiv zu der Fernsteuerung zu übertragen, um den Akku (32) in der Fernbedienung zu laden.

10. Drahtloses Fernbedienungssystem (2) nach einem der vorhergehenden Ansprüche,
**dadurch gekennzeichnet, dass** die Ladestation (6) oder die Pairinggegenstelle eine Schnittstelle, insbesondere eine serielle Schnittstelle, zum Anschließen an den Bremsprüfstand aufweist.

11. Drahtloses Fernbedienungssystem (2) nach einem der vorhergehenden Ansprüche,
**dadurch gekennzeichnet, dass** die Fernbedienung (4) eingerichtet ist, immer nur mit maximal einem Funkempfänger (5) gepairt zu sein.

12. Drahtloses Fernbedienungssystem (2) nach einem der vorhergehenden Ansprüche,
**dadurch gekennzeichnet, dass** die Fernbedienung (4) eingerichtet ist, mit jeweils einem Funkempfänger (5) gepairt zu sein und muss anschließend entpairt werden, um nachfolgend mit einem weiteren Funkempfänger (5) gepairt zu werden.

13. Bremsprüfstandsystem, mit mehreren Bremsprüfständen und einem drahtlosen Fernbedienungssystem (2) nach einem der vorhergehenden Ansprüche zur Steuerung von mehreren der Bremsprüfstände,
wobei an den Bremsprüfständen jeweils eine Ladestation (6) oder jeweils eine der Pairinggegenstelle vorgesehen ist und die Fernbedienung (4) eingerichtet ist, zeitgleich immer nur einen der Bremsprüfstände ansteuern zu können.
